# EUROPÄISCHE PATENTSCHRIFT

(11) **EP 3 736 391 B1**
(45) Veröffentlichungstag und Bekanntmachung des Hinweises auf die Patenterteilung: **01.02.2023**
(21) Anmeldenummer: 19173135.5
(22) Anmeldetag: 07.05.2019
(51) Int. Cl.: E04F 13/08

(54) **FASSADENELEMENTHALTERUNG**
FAÇADE ELEMENT HOLDER
SUPPORT D'ÉLÉMENT DE FAÇADE

(43) Veröffentlichungstag der Anmeldung: 11.11.2020
(73) Patentinhaber: SFS Group International AG, 9435 Heerbrugg (CH)
(72) Erfinder: Casulleras Martinell, Jordi, 28036 Madrid (ES); Mair, Roland, 6840 Götzis (AT)

(56) Entgegenhaltungen:
- WO-A1-2017/158129
- CH-A5- 690 588
- DE-A1-102007 052 407
- DE-A1-102017 007 324
- US-A1- 2017 306 631

## Beschreibung

Die vorliegende Erfindung befasst sich mit einer Fassadenelementhalterung als Teil eines Systems zur Fassadenbefestigung. Diese Fassadenelementhalterung ist unter anderem geeignet für eine vorgehängte, hinterlüftete Fassade, wie sie heute vielfach bei Neubauten wie Renovationen Verwendung findet. Die vorliegende Erfindung befasst sich ferner mit einem Verfahren zur Montage von Fassadenelementen mit einer solchen Fassadenelementhalterung.

### HINTERGRUND

Als Gebäudehülle wird heute die Gesamtheit aller Bauteile verstanden, die ein Gebäude nach aussen abschliessen. Im modernen Wohn- und Gewerbebau muss eine Gebäudehülle dabei eine Vielzahl von Funktionen erfüllen; so als Barriere gegen Wettereinflüsse, als thermische wie auch akustische Isolation und nicht zuletzt als Designelement, das einem Gebäude seinen Wiedererkennungswert verleiht. Unter einer vorgehängten Fassade versteht man dabei eine Gebäudehülle, die nicht wie eine Putzschicht oder Farbanstrich direkt auf der tragenden Aussenwand angebracht wird, sondern beabstandet an ihr befestigt wird. Im Kontext dieser Erfindung wird unter einem Fassadensystem bzw. Fassadenbefestigungssystem eine Zusammenstellung betrachtet aus zumindest einer Unterkonstruktion an der tragenden Aussenwand, den daran befestigten eigentlichen, sichtbaren Fassadenelementen und der Fassadenelementhalterung als Befestiger bzw. Verbindungselement dazwischen.

Ein Vorteil von vorgehängten, hinterlüfteten Fassaden ist, dass die tragende Gebäudehülle bis auf die Aufnahmepunkte der Unterkonstruktion im Wesentlichen funktional statisch ausgelegt werden kann. Die Unterkonstruktion definiert ein Volumen zwischen der statisch tragenden Aussenwand, das der Aufnahme von Wärmeisolation und Versorgungsleitungen dienen kann. Als Fassadenelement wird im vorliegenden Kontext das Bauelement verstanden, dass die Gebäudehülle nach aussen sichtbar abschliesst.

### STAND DER TECHNIK

Im Stand der Technik ist eine Vielzahl von Fassadenvarianten bekannt. Generell benötigt eine vorgehängte Fassade eine Unterkonstruktion, die den Abstand zwischen der tragenden Aussenwand bzw. Gebäudestruktur und einem Fassadenelement vorgibt. Dazu ist es bekannt, zur Lastableitung Trag- und Distanzelemente einzusetzen, deren erstes Ende punktuell an der tragenden Aussenwand befestigt werden. An ihrem anderen Ende werden Langprofile aus Stahl oder Aluminium, bevorzugt horizontal und/oder vertikal weitgehend parallel zur tragenden Gebäudestruktur angebracht. An diesen Profilen wiederum werden über die besagten Fassadenhalterungen die Fassadenelemente angebracht.

Eine häufige Forderung ist, dass eine vorgehängte Fassade "unsichtbar" befestigt wird, dass also die mechanischen Verbindungspunkte zwischen Fassadenelementen und Unterkonstruktion von aussen nicht sichtbar sind. Eine Lösung dieser Aufgabe darf keine Kompromisse beim Montageaufwand und der Sicherheit bedeuten.

Ferner ist es wichtig, dass eine Fassade auch wieder demontierbar ist. Das kann notwendig sein bei Reparatur oder Austausch einzelner Fassadenelemente bzw. beim Rückbau der kompletten Fassade.

Die Schrift DE10 2007 052407 A1 beschreibt ein Fassadensystem zur Verkleidung eines Bauwerks, wobei zwei korrespondierend zueinander ausgebildete Metallprofilschienen Verwendung finden, die sich formschlüssig ineinander einhängen lassen. Die erste Metallprofilschiene dient als am Bauwerk zu befestigende Unterkonstruktion, während die zweite an der Fassadenträgerplatte angebracht wird. Ferner werden Schrauben als Fixierelemente vorgeschlagen, welche die Verbindung der Metallprofilschienen sicherstellen.

Die Erfindung hat daher die Aufgabe, ein Fassadensystem zu beschreiben, dessen Sicherungsmechanismus dahingehend verbessert ist, dass die Wartung der Fassade, insbesondere das Entfernen von Fassadenplatten erleichtert wird, ohne Kompromisse bei der Sicherheit einzugehen.

### BESCHREIBUNG DER ERFINDUNG

Unter "Fassadenelemente" werden im Folgenden Bauteile verstanden, die als Teil einer Gebäudehülle an einer Unterkonstruktion befestigt werden sollen. Diese Fassadenelemente sind üblicherweise grossflächig, plan und haben eine quadratische oder rechteckige Grundform. Sie werden häufig aus Faserzement, Kunststoffen, Metallplatten, Naturstein, Glas oder Verbundmaterialien gefertigt. Sie dienen dem Schutz, der Isolation, der Verschalung und/oder der Dekoration der Gebäudehülle. Auch funktionell aktive Fassadenelemente wie Solarpaneele, elektronische Anzeigen oder Leuchtflächen seien mitumfasst.

Die in der vorliegenden Erfindung beschriebene Halterung für solche Fassadenelemente umfasst im Wesentlichen zwei Profilelemente, die - wenn bestimmungsgemäss montiert - im Sinne einer (Ein-)Hängeverbindung formschlüssig ineinander eingreifen können. Für die Anwendung im Bauwesen ist es wichtig, dass die Verbindung lösbar ist.

Eine Fassadenelementhalterung umfasst daher ein erstes Profilelement, das als horizontal zu montierendes Längsprofil ausgeführt ist und als solches Bestandteil, insbesondere Abschlusselement der Unterkonstruktion einer Fassadenbefestigung ist bzw. wird. Bevorzugt wird es daher als Längsprofil ausgeführt, das horizontal auf Abstandshaltern oder Distanzelementen montiert wird. Der Parallelabstand dieser horizontal ausgerichteten Längsprofile hängt unter anderem von den Dimensionen und dem Gewicht der Fassadenelemente ab und wird in einem Montage- oder Verlegeplan festgelegt.

Ein zweites Profilelement ergänzt das erste Profilelement zum Kern der Halterung. Es hat die Funktion eines an einem Fassadenelement anzubringenden Adapters oder Einhängeelementes. Das zweite Profilelement wird an der Rückseite des Fassadenelements angebracht; dies kann geschehen durch Verschrauben, Vernieten, Verkleben oder eine andere bekannte Weise. Das zweite Profilelement kann als Leiste oder mehrfach als kurzer Abschnitt am Fassadenelement angebracht werden - je nach Anforderung oder Vorgabe. Diese Profilelemente können bevorzugt auch bereits bei der Herstellung bzw. Konfektionierung der Fassadenelemente ab Werk angebracht werden statt am Montageort.

Um das oben erwähnte formschlüssige Eingreifen zu gewährleisten, wird vorgeschlagen, dass sowohl das erste wie das zweite Profilelement so ausgelegt werden, dass sie in zwei Bereichen ineinander greifen können. Mit ineinander eingreifen ist gemeint, dass bei der Montage die beiden Profilelemente so gefügt werden, dass sie danach formschlüssig miteinander verbunden sind. Mit Formschluss ist dabei in üblicher Definition gemeint, dass die beiden Profilelemente auch ohne ein drittes Element in mindestens einer Raumrichtung in der Bewegung gehemmt ist - nach üblichem Verständnis bewirkt der Formschluss, dass das Fassadenelement - korrekt montiert - gegen Herunterfallen gesichert ist.

Die Hängeverbindung nach üblicher Montage bewirkt gleichzeitig einen Kraftschluss (Reibschluss) in horizontaler Richtung. Das weiter unten beschriebene Sicherungselement bewirkt zusätzlich, dass das Fassadenelement auch horizontal formschlüssig gesichert ist.

Um das "Ineinandergreifen in zwei Bereichen" zu gewährleisten müssen - in verallgemeinerter Formulierung - am ersten Profilelement zwei Sektionen A, B vorhanden sein, wobei Sektion A eine erste Oberflächenform X aufweist und Sektion B eine zweite Oberflächenform Y. Mit Sektionen sind dabei Bereiche bzw. Abschnitte des Profilkörpers gemeint, die funktionell so ausgelegt sind, dass sie im Zusammenspiel mit einem Gegenstück bzw. dem Bereich eines anderen Profils den Formschluss gewährleisten können. Dazu wird die Oberfläche so gestaltet, dass deren Kontur mit der Kontur des Gegenstücks korrespondiert. Das bedingt automatisch, dass die Dimensionen der Flächen so ähnlich gewählt sind, dass der Formschluss möglich ist.

Konkret wird das zweite Profilelement also ebenfalls zwei Sektionen C, D aufweisen, wobei Sektion C eine erste Oberflächenform X' aufweist und Sektion D eine zweite Oberflächenform Y' aufweist. Um den erwähnten Formschluss zu erreichen, werden X und X' sowie Y und Y' paarweise gegengleich im Wesentlichen dieselbe Kontur aufweisen. Ferner werden die Abstände von A zu B sowie C zu D im Wesentlichen gleich gross gewählt und die räumliche Orientierung von A und B im ersten sowie C und D im zweiten Profilelement so ausgeführt ist, dass das erste und zweite Profilelement im Abschnitt A und Abschnitt C sowie in Abschnitt B und Abschnitt D formschlüssig ineinander greifen können.

Dies sind die geometrischen Randbedingungen, um die zwei formschlüssigen Bereiche A/C und B/D mit ihren Oberflächenkonturen bzw. -formen X/X' und Y/Y' in Einklang zu bringen.

Dabei wird nicht impliziert, dass der Formschluss nur in einer einzigen Relativlage von A/C bzw. B/D erreicht werden kann oder nur in einer Endlage. Wie weiter unten in Bezug auf das Justageelement erläutert wird, kann der Formschluss (im Sinne von "gegen Herunterfallen gesichert") durchaus in verschiedenen Anordnungen von A und C bzw. B und D zueinander erzielt werden.

Im einfachsten Fall werden die Oberflächenform X und die Oberflächenform Y im Wesentlichen gleich ausgeführt, was die Herstellkosten verringern hilft.

Das erste wie auch das zweite Profilelement werden bevorzugt aus Aluminium gefertigt z.B. im Strangpressverfahren, alternativ aus Stahl, z.B. als Stanz/Umformteil. Je nach Zulässigkeit sind auch Kunststoffe vorstellbar, die feuerhemmend, hochschmelzend und/oder faserverstärkt ausgeführt werden können.

Im Folgenden sollen Ausführung, Anordnung und Funktion eines Justage- und eines Sicherungselementes beschrieben werden. Dazu ist es vorteilhaft, wenn das zweite Profilelement bereits für die Aufnahme zumindest eines solcher Elementes vorbereitet ist, da es die Handhabungssicherheit verbessert und den Aufwand am Montageort verringert. Dazu ist es vorteilhaft, am zweiten Profilelement eine Gewindebohrung im Abschnitt C oder D vorzusehen. Die genaue Lage und Ausrichtung ergibt sich dem Fachmann aus der Funktionsbeschreibung bei Figur 4. Zusätzlich kann es vorteilhaft sein, im zweiten Profilelement eine Durchbohrung im Abschnitt C oder D vorzusehen. Gewindebohrung und/oder Durchbohrung können bevorzugt beabstandet in Profillängsrichtung angeordnet werden.

Das erwähnte Sicherungselement hat die Aufgabe, das montierte Fassadenelement gegen seitliches (horizontales) Verschieben zu sichern. Gleichzeitig soll das Sicherungselement aber ein Abheben / Ausheben, sprich die gewollte Demontage nicht beeinträchtigen. Dazu wird das Sicherungselement als Schraubstift ausgeführt. Im Zusammenhang mit der Erfindung ist mit Schraubstift ein Befestiger gemeint, der über einen kurzen Gewindeabschnitt aufweist, der jedoch nur als Sicherung im ersten Profilelement wirksam wird. Das Gewinde greift bei korrekter Auslegung und vorschriftsmässiger Montage nicht in das erste Profilelement ein. In der Reihenfolge von der Spitze bis zum Kopf betrachtet, weist der Schraubstift bzw. das Sicherungselement an seinem ersten Ende eine Bohrspitze auf, die in einen gewindefreien Schaft übergeht, der wiederum an einen Gewindeabschnitt grenzt, an den sich ein als Flansch ausgeführter Kopf mit einem Kraftangriff anschliesst. Der Gewindeabschnitt wird also im Wesentlichen als Unterkopfgewinde ausgeführt.

Bei der Handhabung kann der Schraubstift durch die oben beschriebene (optionale) Durchbohrung im zweiten Profilelement geführt werden und bohrt sich danach in das erste Profilelement ein. Das Unterkopfgewinde gräbt sich selbstfurchend in die Durchbohrung im zweiten Profilelement ein und sichert sich so selbst, wenn der Kopf anschlägt. Mit anderen Worten, der Schraubstift steckt zwar im ersten Profilelement und fixiert die relative Lage zum zweiten Profilelement (gegen horizontales Verschieben), verhindert jedoch nicht dass die Halterung getrennt wird, sprich das zweite Profilelement abgehoben wird, da diese Bewegung parallel zur Längsachse des Schraubstiftes erfolgt. Sowohl die Bohrspitze wie auch der gewindefreie Schaft wirken als Stiftelement. Wird ab Werk keine Durchbohrung vorgesehen, kann durchaus mittels der Bohrspitze auch das Loch im zweiten Profilelement erzielt werden. In einer nützlichen Weiterbildung kann ein Justageelement vorgesehen werden, das als Stellschraube ausgeführt werden kann. Diese wird in die oben erwähnte Gewindebohrung eingeführt und erlaubt es, das erste Profilelement gegenüber dem zweiten Profilelement zu verschieben. Durch die Selbsthemmung des Gewindes bleibt die einmal gewählte Position erhalten. In der vorgesehenen Montagelage wird also eine Höhenjustage des Fassadenelementes relativ zum ersten Profilelement möglich.

Der erwähnte Formschluss durch die Abstimmung der Oberflächenformen X, X' sowie Y, Y' lässt sich auf verschiedene Art und Weise erzielen. Ausgehend von den oben beschriebenen, funktionellen und strukturellen Randbedingungen lässt sich eine bevorzugte Ausführung realisieren, indem die Oberflächenform X im Wesentlichen aus drei aufeinander senkrecht stehenden Flächen gebildet wird, die Aussenwinkel α, α' = 270° aufweisen. Damit sind die Aussenflächen eines U-förmigen Körpers gemeint. Korrespondierend hierzu wird die Oberflächenform X' im Wesentlichen aus drei aufeinander senkrecht stehenden Flächen gebildet, die Innenwinkel β, β' = 90° aufweisen. Damit sind die Innenflächen eines U-förmigen Körpers gemeint.

Zusammenfassend lässt sich also ein Verfahren zur Montage von Fassadenelementen mit einer wie oben beschriebenen Fassadenelementhalterung wie folgt beschreiben:
a) Bereitstellen von zweiten Profilelementen und Fassadenelementen
b) Anbringen der zweiten Profilelemente an der Rückseite der Fassadenelemente

Diese Schritte können, wie erwähnt, vor Ort erfolgen oder als Prozessschritt bei der Herstellung der Fassadenelemente.
c) Bereitstellen von ersten Profilelementen
d) Horizontales Verbauen der ersten Profilelemente als äussere Abschlusselemente einer Unterkonstruktion an einer tragenden Gebäudehülle.

Wie vorerwähnt, nimmt die Art der Befestigung dieser ersten Profilelemente keinen Einfluss auf die Erfindung. Sie kann nach einem vorgegebenen Verlegeplan erfolgen mit Elementen aus dem Stand der Technik.
e) Einhängen einzelner Fassadenelemente, indem das oder die zweiten Profilelement(e) mit den ersten Profilelementen so in Eingriff gebracht werden, dass Formschluss erzielt wird.

In bevorzugter Vorgehensweise wird das Verfahren ergänzt um:
f) Ausrichten des Fassadenelementes mittels einer Justageschraube
g) Sichern des Fassadenelementes durch Verstiften eines zweiten Profilelementes an das erste Profilelement mittels eines Schraubstiftes

Durch die vorbeschriebene Funktion des Schraubstiftes ist es äquivalent möglich, die Schritte f) und g) zu tauschen.

### BESCHREIBUNG DER FIGUREN

Die Figuren zeigen die Erfindung in verschiedenen Ansichten:
Figur 1 zeigt die Profilelemente 100 und 200 unmontiert nebeneinander im Querschnitt
Figur 2 zeigt drei verschiedene Stadien des Fügens bzw. ineinander Greifens zweier Profilelemente
Figur 3 illustriert einen Schraubstift 400
Figur 4 zeigt eine bevorzugte Ausführungsform einer Halterung

Figur 1 zeigt im Querschnitt in der linken Bildhälfte ein Profilelement 200 im exemplarisch verbundenen Zustand via Distanzstücke 350, 350' mit einem Fassadenelement 300. Im Bild "oben" entspricht "oben" in der Montagesituation. Das obere Ende umfasst die Sektion C, 210 die im Wesentlichen ein auf dem Kopf stehendes U bildet. Die inneren Oberflächen des U bilden die Oberflächenform X', 211. Das untere Ende des Profilelementes 200 bildet die Sektion D, 220 mit der Oberflächenform Y', 222. D ist im Wesentlichen als L-förmiges Bauteil ausgebildet. Dennoch, wie durch die Pfeile angedeutet, umfasst das Bauteil drei Oberflächen, die zum Formschluss beitragen können. Dazu zählt auch die äussere Abschlussfläche des unteren Schenkels des L-Bauteils (Sektion D).

Daneben ist das Gegenstück abgebildet, ein Profilelement 100. Dem Betrachter wird klar, dass in dem abgebildeten Spezialfall das Querschnittsprofil von Element 200 das um 180° gedrehte Profil von Element 100 darstellt. Das ist jedoch nicht zwingend, wie der Vergleich mit Figur 4 zeigt. Analog dem Profilelement 200 weist 100 eine Sektion A, 110 auf, die L-förmig ausgebildet ist und als Oberflächenform X, 111 analog oben drei Flächen zur Verfügung stellt. Das untere Ende von Profil 100, Sektion B, 120 hat die Oberflächenform Y bzw. 121. Die Ausbildung als Trog (Y, X') und L-Winkel (X, Y') erlaubt bei der Montage eine Justage der beiden Elemente 100, 200 zueinander, ohne den Formschluss zu verlieren. Mit Referenzzeichen 250 ist die Lage einer Gewindebohrung markiert.

Die Abfolge der Zeichnungen 2a) bis c) zeigt den Vorgang des Ineinandergreifens bzw. der Montage zweier Profilelemente wie in Figur 1 gezeigt. Figur 2a zeigt, wie die Sektionen A-C und B-D aufeinander ausgerichtet werden, Figur 2b) zeigt die Herstellung des Formschlusses und Fig. 2c zeigt, wie die beiden Profilelemente in Endlage ineinander greifen. In Figur 2c deutet das Referenzzeichen 399 (Sicherungselement) schematisch die Lage eines Schraubstifts an, dessen Unterkopfgewinde in Profilelement 200 eingreift und die relative Lage fixiert. Durch die Gewindefreiheit des Stiftes (bis auf den Unterkopfabschnitt im Eingriff mit Profilelement 200) wird erreicht, dass, in Umkehrung der Montage das Profilelement 200 aus dem Profilelement 100 ausgehoben werden kann, ohne dass ein Lösen des Schraubstifts / Sicherungselementes 399 nötig wäre.

Figur 2c) zeigt einen vollständigen Formschluss zwischen den beiden Profilelementen 100, 200 ohne den Einsatz einer Justageschraube 500 (Figur 4). In 2c) sind daher alle drei Flächen Y, 121 mit Y', 222 am Formschluss beteiligt. Wird eine Justageschraube verwendet, wird eine Situation wie in 2b) gezeigt möglich. Im Eingriff sind nur 2 der 3 Flächen, der Formschluss wird dennoch wirksam erzielt.

Figur 3 erläutert den Aufbau eines Schraubstiftes 400 im Vergleich mit dem Sicherungselement 399. Ausgehend vom Kopf 440 mit einem Kraftangriff 450, schliesst sich ein Unterkopfgewindeabschnitt 430 an. Nachfolgend sind der gewindefreie Schaft 420 und die Bohrspitze 410 gezeigt. Durchmesser der Bohrspitze 410 und Durchmesser des gewindefreien Schaftes 420 sind so gewählt, dass sie gemeinsam die Verstiftung erlauben.

Figur 4 zeigt eine Schrägsicht auf eine teilaufgeschnittene Ausführung einer realen Fassadenelementhalterung. Die beiden Profilelemente 100 und 200 sind im Eingriff und Formschluss. Das Justageelement 500, verankert in einer Gewindebohrung von Profilelement 200 erlaubt durch Verdrehen, den vertikalen Abstand der beiden Elemente zu verstellen, ohne den Formschluss aufzugeben. Der Schraubstift 400 ist einmal gezeigt verankert und einmal in axialer Verlängerung von der Montageposition.

Mit 600 und 600' sind zwei Befestiger markiert, die das Profilelement 200 mit einem (hier nicht gezeigten) Fassadenelement verbinden könnten. Diese Verbindungsart mit dem Fassadenelement ist nur eine von vielen möglichen.

## Patentansprüche

1. Fassadenelementhalterung, umfassend
- ein erstes Profilelement (100), ausgeführt als horizontal zu montierendes Längsprofil und Bestandteil der Unterkonstruktion einer Fassadenbefestigung;
- ein zweites Profilelement (200), ausgeführt als an einem Fassadenelement (300) anzubringender Adapter;
- wobei das erste Profilelement (100) zwei Sektionen A, B (110, 120) aufweist, wobei Sektion A (110) eine erste Oberflächenform X (111) aufweist und Sektion B (120) eine zweite Oberflächenform Y (121); und
- das zweite Profilelement (200) ebenfalls zwei Sektionen C, D (210, 220) aufweist, wobei Sektion C (210) eine erste Oberflächenform X' (211) aufweist und Sektion D (220) eine zweite Oberflächenform Y' (222); und
- X und X' sowie Y und Y' paarweise gegengleich im Wesentlichen dieselbe Kontur aufweisen; und
- die Abstände von A zu B sowie C zu D im Wesentlichen gleich gross gewählt sind, und
- die räumliche Orientierung von A und B im ersten (100) sowie C und D im zweiten Profilelement (200) so ausgeführt ist, dass das erste und zweite Profilelement (100, 200) im Abschnitt A (110) und Abschnitt C (210) sowie in Abschnitt B (120) und Abschnitt D (220) formschlüssig ineinander greifen können;
wobei die Fassadenelementhalterung ein Sicherungselement (400) umfasst;
**dadurch gekennzeichnet, dass** das Sicherungselement als Schraubstift (400) ausgeführt ist, der an seinem ersten Ende eine Bohrspitze (410) aufweist, die in einen gewindefreien Schaft (420) übergeht, welcher wiederum an einen Gewindeabschnitt (430) grenzt, an den sich ein als Flansch ausgeführter Kopf (440) mit einem Kraftangriff (450) anschliesst, wobei der Gewindeabschnitt (430) bei vorschriftsmässiger Montage nur in das zweite Profilelement (200) eingreift, wobei der Schraubstift (400) nur als Sicherung im ersten Profilelement (100) wirksam wird.

2. Fassadenelementhalterung nach Anspruch 1, **dadurch gekennzeichnet, dass** die Oberflächenform X (111) im Wesentlichen gleich ausgeführt ist wie die Oberflächenform Y' (222).

3. Fassadenelementhalterung nach Anspruch 1 und 2, **dadurch gekennzeichnet, dass** das zweite Profilelement (200) eine Gewindebohrung (250) im Abschnitt C (210) aufweist.

4. Fassadenelementhalterung nach Anspruch 1-3, **weiter umfassend** ein Justageelement, ausgeführt als Stellschraube (500).

5. Fassadenelementhalterung nach Anspruch 1-4, **dadurch gekennzeichnet, dass** die Oberflächenform X (111) im Wesentlichen drei aufeinander senkrecht stehende Flächen umfasst, die Aussenwinkel α, α' = 270° aufweisen.

6. Fassadenelementhalterung nach Anspruch 1-5, **dadurch gekennzeichnet, dass** die Oberflächenform X' (211) im Wesentlichen aus drei aufeinander senkrecht stehenden Flächen umfasst, die Innenwinkel β, β' = 90° aufweisen.

7. Verfahren zur Montage von Fassadenelementen mit einer Fassadenelementhalterung nach Anspruch 1-6 mit folgenden Schritten:
a) Bereitstellen von zweiten Profilelementen (200) und Fassadenelementen (300)
b) Anbringen der zweiten Profilelemente (200) an der Rückseite der Fassadenelemente (300)
c) Bereitstellen von ersten Profilelementen (100)
d) Horizontales Verbauen der ersten Profilelemente (100) als äussere Abschlusselemente einer Unterkonstruktion an einer tragenden Gebäudehülle
e) Einhängen einzelner Fassadenelemente (300), indem das oder die zweiten Profilelement(e) (200) mit den ersten Profilelementen (100) so in Eingriff gebracht werden, dass Formschluss erzielt wird.

8. Verfahren nach Anspruch 7, mit den weiteren Schritten:
f) Ausrichten des Fassadenelementes (300) mittels einer Justageschraube
g) Sichern des Fassadenelementes (300) durch Verstiften eines zweiten Profilelementes an das erste Profilelement mittels des als Schraubstift ausgeführten Sicherungselementes (400).

## Claims

1. Facade element holder, comprising
- a first profile element (100), designed as a longitudinal profile to be mounted horizontally and component of the substructure of a facade fastening;
- a second profile element (200), designed as an adapter to be attached to a facade element (300);
- wherein the first profile element (100) has two sections A, B (110, 120), wherein section A (110) has a first surface shape X (111) and section B (120) has a second surface shape Y (121); and
- the second profile element (200) also comprises two sections C, D (210, 220), wherein section C (210) has a first surface shape X' (211) and section D (220) has a second surface shape Y' (222); and
- X and X' as well as Y and Y' have substantially the same contour in pairs diametrically opposite to each other; and
- the distances from A to B as well as C to D are selected to be substantially equally large, and
- the spatial orientation of A and B in the first profile element (100) as well as C and D in the second profile element (200) is designed in such a way that the first and second profile elements (100, 200) can engage positively in one another in section A (110) and section C (210) as well as in section B (120) and section D (220);
wherein the facade element holder comprises a securing element (400);
**characterized in that**
the securing element is designed as a screw pin (400) which has at its first end a drill tip (410) which merges into a thread-free shank (420) which in turn adjoins a threaded section (430) which is adjoined by a head (440) in the form of a flange with a force application (450), wherein the threaded section (430) engages only in the second profile element (200) when assembled in accordance with the regulations, wherein the screw pin (400) acts only as a securing device in the first profile element (100).

2. Facade element holder according to claim 1, **characterized in that** the surface shape X (111) is designed substantially the same as the surface shape Y' (222).

3. Facade element holder according to claim 1 and 2, **characterized in that** the second profile element (200) has a threaded hole (250) in section C (210).

4. Facade element holder according to claim 1-3, **further comprising** an adjustment element, designed as a set screw (500).

5. Facade element holder according to claim 1-4, **characterized in that** the surface shape X (111) substantially comprises three mutually perpendicular surfaces having exterior angles o, a'=270°.

6. Facade element holder according to claim 1-5, **characterized in that** the surface shape X' (211) substantially comprises three mutually perpendicular surfaces having interior angles β, β'=90°.

7. Method for assembling facade elements having a facade element holder according to claim 1-6 with the following steps:
a) providing second profile elements (200) and facade elements (300);
b) attaching the second profile elements (200) to the rear side of the facade elements (300);
c) providing first profile elements (100);
d) horizontal installation of the first profile elements (100) as outer end elements of a substructure on a load-bearing building envelope;
e) suspending individual facade elements (300) by bringing the second profile element(s) (200) into engagement with the first profile elements (100) in such a way that a form fit is achieved.

8. Method according to claim 7, comprising the further steps:
f) aligning the facade element (300) by means of an adjusting screw;
g) securing the facade element (300) by pinning a second profile element to the first profile element by means of the securing element (400) designed as a screw pin.

## Revendications

1. Support d'élément de façade, comprenant
- un premier élément profilé (100), réalisé sous forme de profilé longitudinal à monter horizontalement et faisant partie de la sous-construction d'une fixation de façade
- un deuxième élément profilé (200), réalisé sous forme d'adaptateur à monter sur un élément de façade (300) ;
- le premier élément profilé (100) présentant deux sections A, B (110, 120), la section A (110) présentant une première forme de surface X (111) et la section B (120) présentant une deuxième forme de surface Y (121) ; et
- le deuxième élément profilé (200) présente également deux sections C, D (210, 220), la section C (210) présente une première forme de surface X' (211) et la section D (220) une seconde forme de surface Y' (222) ; et
- X et X', ainsi que Y et Y', pris deux à deux opposés, présentent essentiellement le même contour ; et
- les distances de A à B et de C à D sont essentiellement choisies de tailles égales, et
- l'orientation spatiale de A et B dans le premier (100) ainsi que de C et D dans le deuxième élément profilé (200) est réalisé de telle sorte que le premier et le deuxième élément profilé (100, 200) dans la section A (110) et la section C (210) ainsi que dans la section B (120) et la section D (220) peuvent s'emboîter par complémentarité de forme ;
dans lequel le support d'élément de façade comprend un élément de sécurité (400) ;
**caractérisé en ce que** l'élément de sécurité est réalisé sous forme de goupille à vis (400) qui
présente à sa première extrémité une pointe de perçage (410) qui s'engage dans une tige libre (420) qui est à son tour contiguë à un tronçon fileté (430), auquel se raccorde une tête (440) réalisée sous forme de bride, avec une prise de force (450), le tronçon fileté (430) ne s'engageant, lors d'un montage conforme aux prescriptions, que dans le deuxième élément de profilé (200), la goupille à vis (400) ne servant que de sécurité dans le premier élément profilé (200).

2. Support d'élément de façade selon la revendication 1, **caractérisé en ce que** la forme de surface X (111) est réalisée essentiellement de la même manière que la forme de surface Y' (222).

3. Support d'élément de façade selon les revendications 1 et 2, **caractérisé en ce que** le deuxième élément profilé (200) présente un trou taraudé (250) dans la section C (210).

4. Support d'élément de façade selon les revendications 1 à 3, **comprenant en outre** un élément d'ajustement, réalisé sous forme de vis de réglage (500).

5. Support d'élément de façade selon les revendications 1 à 4, **caractérisé en ce que** la forme de surface X (111) comprend essentiellement trois surfaces perpendiculaires entre elles, qui présentent des angles extérieurs o, o' = 270°.

6. Support d'élément de façade selon les revendications 1 à 5, **caractérisé en ce que** la forme de surface X' (211) comprend essentiellement trois surfaces perpendiculaires entre elles, qui présentent des angles intérieurs β, β' = 90°.

7. Procédé de montage d'éléments de façade avec un support d'élément de façade selon les revendications 1 à 6, comprenant les étapes suivantes :
a) Mise à disposition de deuxièmes éléments profilés (200) et d'éléments de façade (300)
b) Fixation des deuxièmes éléments profilés (200) sur la face arrière des éléments de façade (300)
c) Mise à disposition des premiers éléments profilés (100)
d) Montage horizontal des premiers éléments profilés (100) en tant qu'éléments de finition extérieurs d'une sous-construction sur une enveloppe de bâtiment porteuse
e) Accrochage d'éléments de façade individuels (300) en amenant le ou les deuxième(s) élément(s) profilé(s) (200) en prise avec les premiers éléments profilés (100) de manière à obtenir une liaison par complémentarité de forme.

8. Procédé selon la revendication 7, comprenant les étapes supplémentaires suivantes :
f) Alignement de l'élément de façade (300) au moyen d'une vis d'ajustement
g) Fixation de l'élément de façade (300) par vissage d'un deuxième élément de profilé sur le premier élément de profilé au moyen de l'élément de sécurité (400) réalisé sous la forme d'une goupille à vis.
